# EUROPÄISCHE PATENTSCHRIFT

(11) **EP 4 341 192 B1**
(45) Veröffentlichungstag und Bekanntmachung des Hinweises auf die Patenterteilung: **02.07.2025**
(21) Anmeldenummer: 22729620.9
(22) Anmeldetag: 19.05.2022
(51) Int. Cl.: B66B 11/00

(54) **ANTRIEBSSYSTEM FÜR EINE AUFZUGSANLAGE, AUFZUGSANLAGE SOWIE VERFAHREN ZUR MONTAGE EINES ANTRIEBS AN EINEM STÜTZELEMENT EINER AUFZUGSANLAGE**
DRIVE SYSTEM FOR AN ELEVATOR INSTALLATION, ELEVATOR INSTALLATION AND METHOD FOR MOUNTING A DRIVE ON A SUPPORT ELEMENT OF AN ELEVATOR INSTALLATION
SYSTÈME D'ENTRAÎNEMENT POUR UNE INSTALLATION D'ASCENSEUR, INSTALLATION D'ASCENSEUR, AINSI QUE PROCÉDÉ DE MONTAGE D'UN ENTRAÎNEMENT SUR UN ÉLÉMENT D'APPUI D'UNE INSTALLATION D'ASCENSEUR

(30) Priorität: 19.05.2021 EP 21174726
(43) Veröffentlichungstag der Anmeldung: 27.03.2024
(73) Patentinhaber: INVENTIO AG, 6052 Hergiswil (CH)
(72) Erfinder: LO JACONO, Romeo, 6929 Gravesano (CH); D'APICE, Alessandro, 6043 Adligenswil (CH)
(74) Vertreter: Inventio AG
(86) Internationale Anmeldenummer: PCT/EP2022/063496
(87) Internationale Veröffentlichungsnummer: WO 2022/243398

(56) Entgegenhaltungen:
- WO-A1-2021/070362
- WO-A1-2021/122814
- US-A- 5 957 242
- US-A- 6 006 865
- US-A1- 2017 225 926

## Beschreibung

Die Erfindung betrifft ein Antriebssystem für eine Aufzugsanlage, eine Aufzugsanlage und ein Verfahren zur Montage eines Antriebs an einem Stützelement einer Aufzugsanlage.

Bekannte Aufzugsanlagen zum Transport von Personen oder Lasten umfassen eine Aufzugskabine, welche in einem Aufzugsschacht vertikal bewegt werden kann. Üblicherweise ist die Aufzugskabine über ein Tragmittel mit einem Gegengewicht verbunden. Ein Antrieb zum Bewegen der Aufzugskabine entlang einer Führungsschiene kann beispielsweise auf einem Antriebsaufbau in einem Schachtkopf des Aufzugsschachts oder in einem Maschinenraum oberhalb des Aufzugsschachts angeordnet sein. Allerdings weisen bisher bekannte Antriebssysteme für Aufzugsanlagen einen hohen Platzbedarf auf, beispielsweise im Schachtkopf einer Aufzugsanlage, oder erfordern eine aufwendige Montage.

US6006865 offenbart den Oberbegriff des Anspruchs 1.

Aufgabe der Erfindung ist es, ein Antriebssystem für eine Aufzugsanlage und insbesondere eine Aufzugsanlage anzugeben, welche gegenüber aus dem Stand der Technik bekannten Antriebssystemen oder Aufzugsanlagen verbessert sind, wobei insbesondere der Platzbedarf des Antriebssystems reduziert oder die Montage des Antriebssystems vereinfacht sein soll. Weiterhin ist es Aufgabe der Erfindung, ein Verfahren zur Montage eines Antriebs einer Aufzugsanlage anzugeben.

Die Aufgabe wird mit einem Antriebssystem nach dem Anspruch 1 und einem Verfahren nach dem nebengeordneten Anspruch gelöst. Vorteilhafte Weiterbildungen und Ausführungsformen ergeben sich aus den Unteransprüchen und aus dieser Beschreibung.

Ein Aspekt der Erfindung betrifft ein Antriebssystem für eine Aufzugsanlage, mit einem Antrieb, und einer Antriebsaufhängung zur Befestigung des Antriebs an einem Stützelement der Aufzugsanlage, wobei die Antriebsaufhängung ein Drehgelenk, über welches der Antrieb am Stützelement befestigbar ist und welches zur verkippbaren Lagerung des Antriebs an dem Stützelement ausgebildet ist und eine Justiervorrichtung zum Einstellen der Verkippung des Antriebs um das Drehgelenk umfasst.

Ein weiterer Aspekt der Erfindung betrifft eine Aufzugsanlage, mit einem Antriebssystem nach einer der hierin beschriebenen Ausführungsformen, einer Aufzugskabine, und einem Gegengewicht, welches über ein Tragmittel mit der Aufzugskabine verbunden ist, wobei der Antrieb zum Antreiben des Tragmittels eingerichtet ist.

Noch ein weiterer Aspekt der Erfindung betrifft ein Verfahren zur Montage eines Antriebs an einem Stützelement einer Aufzugsanlage, mit Lagern des Antriebs an dem Stützelement mittels eines Drehgelenks, Stabilisieren des Antriebs bezüglich des Stützelements, und Einstellen einer Verkippung des Antriebs um das Drehgelenk.

Bei bevorzugten Ausführungsformen umfasst der Antrieb einen Motor, insbesondere einen Motor und ein Getriebe. Der Antrieb kann getriebelos ausgeführt sein. Der Antrieb weist eine Antriebswelle auf. Die Antriebswelle ist um eine Wellenachse des Antriebs rotierbar. An der Antriebswelle kann eine Treibscheibe des Antriebs befestigt sein. Die Treibscheibe ist dazu eingerichtet, einen Kontakt zwischen einem Tragmittel einer Aufzugsanlage und dem Antrieb bereitzustellen. Insbesondere ist die Treibscheibe dazu eingerichtet, eine von dem Antrieb bereitgestellte Kraft auf das Tragmittel zu übertragen. Vorzugsweise ist die Antriebsaufhängung dazu eingerichtet, dass bei einem an dem Stützelement befestigten Antrieb die Treibscheibe zwischen dem Motor des Antriebs und dem Stützelement angeordnet.

Vorzugsweise ist das Antriebssystem so ausgebildet, dass es im montierten Zustand eine im Wesentlichen horizontal verlaufende Welle bzw. Wellenachse mit einer in der Welle ausgebildeten Treibscheibe umfasst.

Vorzugsweise ist das Drehgelenk oberhalb der im Wesentlichen horizontal verlaufenden Wellenachse angeordnet und wobei die Justiervorrichtung unterhalb der Wellenachse angeordnet ist.

Vorzugsweise umfasst das Antriebssystem eine Führungsschiene zum Führen einer Aufzugskabine, wobei die Führungsschiene das Stützelement bildet. In weiteren bevorzugten Ausführungsformen kann das Stützelement eine Schachtwand einer Aufzugsanlage oder eine Trägerstruktur in einem Aufzugsschacht einer Aufzugsanlage sein.

In bevorzugten Ausführungsformen ist das Drehgelenk der Antriebsaufhängung als drehbewegliche Verbindung zwischen dem Antrieb und dem Stützelement zu verstehen. Vorzugsweise steht eine Drehachse des Drehgelenks zumindest im Wesentlichen senkrecht zu einer Wellenachse des Antriebs. Unter "zumindest im Wesentlichen senkrecht" ist hierin insbesondere eine senkrechte Ausrichtung oder eine von einer senkrechten Ausrichtung um maximal 15°, beispielsweise um maximal 10° oder um maximal 5°, abweichende Ausrichtung zu verstehen. In Ausführungsformen kann die Drehachse zumindest im Wesentlichen senkrecht zu der Wellenachse des Antriebs und senkrecht zu einer Längsachse einer Führungsschiene ausgerichtet sein. Die Wellenachse des Antriebs kann zumindest im Wesentlichen senkrecht zu der Drehachse des Drehgelenks und zumindest im Wesentlichen senkrecht zu einer vertikalen Richtung, beispielsweise senkrecht zu der Längsachse einer Führungsschiene, ausgerichtet sein. Bei bevorzugten Ausführungsformen ist die Wellenachse des Antriebs auf die Führungsschiene hin ausgerichtet.

Vorzugsweise ist die Justiervorrichtung unterhalb des Drehgelenks angeordnet. Das Drehgelenk ist insbesondere dazu eingerichtet, eine Zugbelastung von dem Antrieb auf das Stützelement zu übertragen. Die Justiervorrichtung ist beispielsweise dazu eingerichtet, eine Druckbelastung von dem Antrieb auf das Stützelement zu übertragen. Bei Ausführungsformen ist das Drehgelenk oberhalb einer Treibscheibe des Antriebs und die Justiervorrichtung unterhalb der Treibscheibe angeordnet. Insbesondere ist die Treibscheibe zwischen dem Drehgelenk und der Justiervorrichtung angeordnet. In weiteren Ausführungsformen ist die Justiervorrichtung um die Treibscheibe angeordnet. Beispielsweise kann sich die Justiervorrichtung käfigförmig um die Treibscheibe in Richtung des Stützelements erstrecken, wobei die Justiervorrichtung mindestens ein Fenster zum Durchführen eines Tragmittels aufweist. Bei bevorzugten Ausführungsformen weist die Treibscheibe einen Treibscheibendurchmesser von höchstens 150 mm auf, insbesondere von höchstens 100 mm oder von höchstens 70 mm.

Anspruchsgemäss umfasst das Drehgelenk der Antriebsaufhängung ein Fixteil, welches zur Befestigung an dem Stützelement eingerichtet ist, und ein erstes Aufhängungsteil, welches an dem Antrieb befestigt ist. Das Fixteil und das erste Aufhängungsteil sind um eine Drehachse drehbar miteinander verbunden. Vorzugsweise ist das Fixteil starr mit dem Stützelement verbunden und das erste Aufhängungsteil starr mit dem Antrieb verbunden. Starre Verbindungen können durch Fügeverfahren, beispielsweise durch Verschrauben, bereitgestellt sein.

Das Fixteil ist wenigstens zweiteilig ausgeführt und weist wenigstens ein erstes Blechteil und wenigstens ein zweites Blechteil auf. Das erste Blechteil ist zur Befestigung mit dem ersten Aufhängungsteil und zur Befestigung am Stützelement ausgebildet. Das zweite Blechteil ist zur Befestigung mit dem zweiten Aufhängungsteil ausgebildet. Das erste Blechteil und das zweite Blechteil sind bevorzugt durch Nieten miteinander verbunden, wobei das zweite Blechteil bevorzugt als U-Profil ausgebildet ist.

Vorzugsweise ist das Fixteil so ausgebildet, dass es wenigstens eine bogenartige Kante aufweist, wobei die bogenartige Kante im montierten Zustand unmittelbar oberhalb einer Treibscheibe verläuft.

Die bogenartige Kante hat den Vorteil, dass so die Kräfte, welche auf die Kante wirken (bedingt durch das Gewicht des Antriebs, sowie der Kabine, welche im montierten Zustand über ein Tragmittel an der Treibscheibe aufgehängt ist) sich gleichmässig über die Kante verteilen. Es kann so im Vergleich zu einer weniger vorteilhaften rechtwinklig ausgeprägten Konstruktion eine Kraftkonzentration am Schnittpunkt der rechtwinklig zueinander verlaufenden Kanten verhindert werden. Weiter kann durch die unmittelbare Anordnung der bogenartigen Kante oberhalb der Treibscheibe eine Art bogenartige Überspannung, welche sich von einem radialen Ende der Treibscheibe hin zum anderen Ende der Treibscheib bogenartig erstreckt gebildet werden. So nimmt der Abstand zwischen der bogenartigen Kante und der Traktionsfläche der Treibscheibe von einem radialen Ende hin zum anderen radialen Ende wenigstens anfänglich zu. So bildet die bogenartige Kante eine seitliche Begrenzung, welche am radialen Ende der Treibscheibe unmittelbar über der Traktionsfläche beginnt. Ein seitliches Weglaufen des Tragmittels wird so durch die Kante verhindert. Tragmittelsprunge können so ohne zusätzliche dafür vorgesehene Ränder an der Treibscheibe verhindert werden.

Vorzugsweise ist das Fixteil und das Stützelement so ausgebildet, dass das Fixteil teilweise in das Stützelement einschiebbar und in einer Endstellung des eingeschobenen Zustands am Stützelement befestigbar ist.

Dadurch kann der Antrieb und die Antriebsaufhängung bereits als vormontierte Antrieb-Antriebsaufhängungseinheit angelieferte werden und im Feld auf einfache Weise in eine im Stützelement dazu vorgesehene Öffnung eingeschoben werden und in einer Endstellung des eingeschobenen Zustandes befestigt werden. Die vergleichsweise aufwendige Montage der Antrieb-Antriebsaufhängungseinheit kann so von der Montage im Feld getrennt werden. Insbesondre muss so im Feld nicht das vergleichsweise aufwendig zu montierende Drehgelenk montiert werden. So kann die Funktionalität der Feineinstellung der Ausrichtung der Treibscheibe mit einer einfachen Installation des Antriebs (und der Antriebsaufhängung) im Feld kombiniert werden.

In bevorzugten Ausführungsformen weist das erste Aufhängungsteil mindestens eine erste Öffnung und das Fixteil mindestens eine zweite Öffnung auf. Das Drehgelenk umfasst ein Verbindungselement, welches durch die mindestens eine erste Öffnung und die mindestens eine zweite Öffnung geführt ist. Das Verbindungselement kann beispielsweise ein Stift, ein Bolzen oder eine Schraube sein. Insbesondere ist das Verbindungselement entlang der Drehachse des Drehgelenks angeordnet.

In einer bevorzugten Ausführungsform ist die Drehachse genau über der Mitte der Treibscheibe angeordnet, so dass sich bei Vernachlässigung des Gewichts des Antriebs eine automatische Ausrichtung der Treibscheibe ergibt.

Bei bevorzugten Ausführungsformen ist das Drehgelenk als Scharnier ausgeführt. In Ausführungsformen weist das erste Aufhängungsteil mindestens eine erste Öffnungen entlang der Drehachse des Drehgelenks auf. Das Fixteil weist mindestens zwei zweite Öffnungen entlang der Drehachse des Drehgelenks auf. Das erste Aufhängungsteil erstreckt sich zwischen die mindestens zwei zweiten Öffnungen des Fixteils hinein, wobei die mindestens eine erste Öffnung des ersten Aufhängungsteils zwischen zwei zweiten Öffnungen des Fixteils angeordnet ist.

In bevorzugten Ausführungsformen ist das Drehgelenk dazu eingerichtet, Drehmomente oder Drehmomentkomponenten in Richtungen senkrecht zur Drehachse abzustützen.

Insbesondere ist das Drehgelenk dazu eingerichtet, Drehmomente oder Drehmomentkomponenten in Richtung der Wellenachse des Antriebs oder in Richtung der Längsachse einer Führungsschiene abzustützen. Das Fixteil und das erste Aufhängungsteil können entlang der Drehachse über mindestens zwei Kontaktflächen in Kontakt stehen, wobei sich die Kontaktflächen um die Drehachse erstrecken, insbesondere um die Drehachse und senkrecht zu der Drehachse. Insbesondere können das Fixteil und das erste Aufhängungsteil eine Drehmomentstütze bilden. Beispielsweise kann das Drehgelenk Drehmomente oder Drehmomentkomponenten, welche aus dem Antreiben eines Tragmittels oder dem Bewegen einer Aufzugskabine oder eines Gegengewichts resultieren, zumindest teilweise abstützen.

Vorzugsweise umfasst die Justiervorrichtung der Antriebsaufhängung ein Fixteil, welches zur Befestigung an dem Stützelement eingerichtet ist, und ein zweites Aufhängungsteil, welches an dem Antrieb befestigt ist und mit dem Fixteil verbunden ist. Das Fixteil und das zweite Aufhängungsteil sind einstellbar zueinander verschiebbar. Die Justiervorrichtung kann insbesondere als lineare Justiervorrichtung ausgeführt sein. Die Justiervorrichtung kann eine Stellschraube umfassen, wobei die Justiervorrichtung dazu eingerichtet ist, durch ein Drehen der Stellschraube das Fixteil und das zweite Aufhängungsteil relativ zueinander zu verschieben, insbesondere linear relativ zueinander zu verschieben. Vorzugsweise ist das zweite Aufhängungsteil starr mit dem Antrieb verbunden und das Fixteil starr mit dem Stützelement verbunden.

Bei bevorzugten Ausführungsformen ist die Verkippung des Antriebs um das Drehgelenk durch Verschieben des zweiten Aufhängungsteils relativ zu dem Fixteil einstellbar. Beispielsweise ist die Verkippung durch ein Drehen einer Stellschraube der Justiervorrichtung einstellbar, wobei durch das Drehen der Stellschraube das zweite Aufhängungsteil relativ zu dem Fixteil verschoben wird. Insbesondere ist die Antriebsaufhängung dazu eingerichtet, durch das Verschieben den Antrieb um die Drehachse des Drehgelenks bezüglich des Stützelements, beispielsweise bezüglich einer Führungsschiene, zu verkippen. Insbesondere ist durch das Verschieben eine Verkippung von maximal 20° einstellbar, beispielsweise von maximal 10° oder von maximal 5°. In Ausführungsformen ist das Fixteil Teil des Drehgelenks und der Justiervorrichtung.

Vorzugsweise umfasst die Antriebsaufhängung mindestens ein erstes Isolationselement, insbesondere ein mechanisches Isolationselement oder ein Pufferelement, wobei das mindestens erste Isolationselement eingerichtet ist, die Übertragung von Vibrationen oder Körperschall von dem Antrieb auf das Stützelement zu reduzieren oder zu verhindern, wobei das erste Isolationselement bevorzugt am Drehgelenk angebracht ist, wobei die Antriebsaufhängung bevorzugt ein zweites Isolationselement aufweist, wobei das zweite Isolationselement bevorzugt an der Justiervorrichtung angebracht ist. Vorzugsweise ist das / sind die Isolationselement ein Feder-Dämpfungs-Element€. Der Antrieb kann durch die Isolationselemente bezüglich der Ausbreitung von Vibrationen oder Körperschall von dem Stützelement entkoppelt sein. Insbesondere sind die Isolationselemente eingerichtet, Vibrationen oder Körperschall zwischen dem Antrieb und dem Stützelement zu dämpfen. Die Isolationselemente können zwischen einem ersten Aufhängungsteil und einem Fixteil oder zwischen einem zweiten Aufhängungsteil und einem Fixteil angeordnet sein. Vorzugsweise ist ein Verbindungsmittel, das durch mindestens eine erste Öffnung des ersten Aufhängungsteils und mindestens eine zweite Öffnung des Fixteils angeordnet ist, zumindest teilweise vom ersten Isolationselement umhüllt. Insbesondere ist das Verbindungsmittel im Bereich der mindestens einen ersten Öffnung, beispielsweise im Bereich der mindestens einen ersten Öffnung und der mindestens einen zweiten Öffnung von dem Isolationselement umgeben. In Ausführungsformen umfasst das mindestens eine Isolationselement Kunststoff oder Gummi. Das mindestens eine Isolationselement kann den Vorteil bieten, dass die Ausbreitung von Körperschall auf ein Gebäude, in welchem eine Aufzugsanlage mit einem Antriebssystem nach hierin beschriebenen Ausführungsformen eingebaut ist, verhindert wird.

Bei bevorzugten Ausführungsformen umfasst die Antriebsaufhängung, insbesondere das erste Aufhängungsteil oder das zweite Aufhängungsteil, eine Adapterplatte, welche zur Befestigung der Antriebsaufhängung an einem aufhängungsseitigen Ende des Antriebs eingerichtet ist. Die Adapterplatte ist starr mit dem Antrieb verbunden, beispielsweise verschraubt. Die Adapterplatte kann eine Wellenöffnung zum Durchführen einer Antriebswelle des Antriebs aufweisen. In Ausführungsformen ist die Adapterplatte als separates Bauteil hergestellt. In weiteren Ausführungsformen ist die Adapterplatte als Teil des ersten Aufhängungsteils oder des zweiten Aufhängungsteils hergestellt. Insbesondere können das erste Aufhängungsteil und das zweite Aufhängungsteil einschliesslich der Adapterplatte einstückig hergestellt sein.

Gemäss Ausführungsformen umfasst eine Aufzugsanlage ein Antriebssystem nach einer der hierin beschriebenen Ausführungsformen. Die Aufzugsanlage umfasst eine Aufzugskabine. Die Aufzugskabine ist dazu eingerichtet, entlang einer Führungsschiene bewegt zu werden. Die Aufzugsanlage umfasst ein Gegengewicht, welches über ein Tragmittel mit der Aufzugskabine verbunden ist. Vorzugsweise ist die Führungsschiene zwischen der Aufzugskabine und dem Gegengewicht angeordnet. Der Antrieb ist zum Antreiben des Tragmittels eingerichtet. Durch das Antreiben des Tragmittels können die Aufzugskabine und das Gegengewicht vertikal bewegt werden, beispielsweise in entgegengesetzte vertikale Richtungen. Richtungsangaben bezüglich "oben", "unten", "horizontal" oder "vertikal" sind hierin insbesondere in Bezug auf die Richtung der Gewichtskraft zu verstehen.

Bei bevorzugten Ausführungsformen ist der Antrieb in einem oberen Endbereich der Aufzugsanlage angeordnet. Unter einem oberen Endbereich der Aufzugsanlage ist beispielsweise ein vertikaler Bereich der Aufzugsanlage zu verstehen, wobei der vertikale Bereich den oberen 30%, insbesondere den oberen 20% oder den oberen 10%, der Höhe der Aufzugsanlage entspricht. Beispielsweise kann der Antrieb in einem niedrigen Schachtkopf angeordnet sein. Insbesondere kann die Aufzugsanlage ohne Maschinenraum ausgeführt sein.

Vorzugsweise umfasst das Tragmittel einen Riemen. Ein Riemen kann beispielsweise aus ummantelten Seilen, beispielsweise aus ummantelten Stahlseilen, hergestellt sein. Der Riemen weist im Querschnitt eine Breite auf, welche grösser ist als eine Dicke des Riemens. Beispielsweise kann das Einstellen einer Verkippung des Antriebs relativ zu dem Stützelement einen Schräglauf des Riemens oder eine ungleichmässige Belastung des Riemens verhindern oder reduzieren. Insbesondere kann die Verkippung im Laufe der Lebenszeit der Aufzugsanlage nachjustiert werden. In weiteren Ausführungsformen umfasst das Tragmittel mindestens ein Seil auf, beispielsweise mindestens ein Stahlseil.

Bei Aufzugsanlagen gemäss bevorzugten Ausführungsformen weist die Aufzugskabine eine dem Antriebssystem zugewandte antriebsseitige Seitenwand auf und eine Wellenachse des Antriebs verläuft zumindest im Wesentlichen parallel zu der antriebsseitigen Seitenwand. Unter "zumindest im Wesentlichen parallel" ist hierin insbesondere eine parallele Ausrichtung oder eine von einer parallelen Ausrichtung um maximal 20°, beispielsweise um maximal 10° oder um maximal 5°, abweichende Ausrichtung zu verstehen. Insbesondere kann eine Treibscheibe des Antriebs in einer Draufsicht auf die Aufzugsanlage zwischen dem Gegengewicht und der Aufzugskabine angeordnet sein.

Bevorzugte Ausführungsformen umfassen mindestens ein weiteres Antriebssystem. Insbesondere umfassen Aufzugsanlagen mindestens ein weiteres Antriebssystem nach hierin beschriebenen Ausführungsformen. Das Antriebssystem und das mindestens eine weitere Antriebssystem können an gegenüberliegenden Seiten der Aufzugskabine angeordnet sein. Vorzugsweise treibt das mindestens eine weitere Antriebssystem ein weiteres Tragmittel an, welches mit der Aufzugskabine und insbesondere mit einem weiteren Gegengewicht verbunden ist. Die Verwendung mindestens zweier Antriebssysteme kann den Vorteil bieten, dass kleinere oder leichtere Antriebe verwendet werden können. Insbesondere kann der Platzbedarf eines Antriebssystems reduziert sein. Beispielsweise kann ein Antrieb in einer Draufsicht auf die Aufzugsanlage zwischen der Aufzugskabine und einer Schachtwand oder einem Gegengewicht angeordnet sein.

Bei bevorzugten Ausführungsformen des Verfahrens zur Montage umfasst ein Vormontieren des Antriebs und der Antriebsaufhängung zu einer Antriebs-Antriebsaufhängungseinheit. Dies geschieht durch ein Befestigen eines ersten Aufhängungsteils einer Antriebsaufhängung an dem Antrieb und ein Befestigen eines Fixteils am ersten Aufhängungsteil. Es umfasst also das Verbinden des ersten Aufhängungsteils mit dem Fixteil zu einem Drehgelenk der Antriebsaufhängung. Beispielsweise kann der Antrieb mit dem ersten Aufhängungsteil relativ zum Fixteil derart angeordnet werden, dass die Öffnungen des ersten Aufhängungsteils und des Fixteils entlang der Drehachse des zu bildenden Drehgelenks angeordnet sind. Anschliessend kann zur Bildung des Drehgelenks ein Verbindungsmittel, beispielsweise ein Stift, ein Bolzen oder eine Schraube, durch die Öffnungen geführt oder angeordnet werden. Dieser Verfahrensschritt wird bevorzugt bereits bei der Fertigung in der Fabrik durchgeführt. Auch das mit dem Fixteil verbundene zweite Aufhängungsteil wird vorzugweise bereits in der Fabrik angebracht, so dass im Feld eine Antriebs-Antriebsaufhängungseinheit bereitsteht, bei welcher ein eine Verkippung einstellbar ist.

Das Verfahren umfasst bevorzugt weiter den Schritt des Einschieben der Vormontierten Antriebs-Antriebsaufhängungseinheit in das Stützelements bis zum Erreichen einer Endposition und anschliessendes befestigen der Antriebs-Antriebsaufhängungseinheit am Stützelement (5), bspw. durch Schrauben.

Vorzugsweise umfasst das Verfahren weiter ein Einstellen einer Verkippung ein Ausrichten des Antriebs relativ zu dem Stützelement durch Verschieben des zweiten Aufhängungsteils relativ zu dem Fixteil. Das Verschieben kann durch ein Drehen einer Stellschraube der Justiervorrichtung erfolgen. Insbesondere wird eine Verkippung um die Drehachse des Drehgelenks eingestellt. Bei bevorzugten Verfahren erfolgt die Montage des Antriebs an einer Führungsschiene als Stützelement.

Bevorzugte Ausführungsformen können gegenüber dem Stand der Technik den Vorteil bieten, dass ein Antrieb platzsparend an einem Stützelement montiert werden kann, beispielsweise an einer Führungsschiene. Insbesondere können Antriebssysteme gemäss bevorzugter Ausführungsformen ohne Aufbauten auf oder oberhalb der Führungsschiene oder ohne einen Maschinenraum montiert werden. Antriebssysteme gemäss bevorzugter Ausführungsformen können in Aufzugsschächten mit niedrigen Schachtköpfen montiert werden. Insbesondere können gemäss Ausführungsformen Antriebssysteme mit besonders kleinen oder leichten Antrieben ausgestattet werden. Bevorzugte Ausführungsformen können weiterhin den Vorteil bieten, dass eine Verkippung des Antriebs bezüglich des Stützelements eingestellt werden kann. Insbesondere bei einer Verwendung eines Riemens als Tragmittel kann ein Schräglauf vermieden oder reduziert werden. Die Verkippung kann im Laufe der Lebenszeit der Aufzugsanlage nachjustiert werden.

Nachfolgend sind verschiedene Aspekte der Erfindung anhand von Ausführungsbeispielen in Verbindung mit den Figuren näher erläutert, wobei die Figuren zeigen:
- Fig. 1: eine schematische Ansicht einer bevorzugten Ausführungsform einer Antriebs-Antriebsaufhängungseinheit;
- Fig. 2: eine schematische Schnittansicht der in Figur 1 gezeigten Ausführungsform;
- Fig. 3: eine schematische Ansicht einer bevorzugten Ausführungsform eines Antriebssystems, in welchem die in Figur 1 und 2 gezeigte Antriebs-Antriebsaufhängungseinheit verbaut ist;
- Fig. 4: eine schematische Ansicht einer bevorzugten Ausführungsform einer Aufzugsanlage;
- Fig. 5: eine schematische Draufsicht auf eine Aufzugsanlage gemäss bevorzugter Ausführungsformen; und
- Fig. 6: eine schematische Darstellung eines bevorzugten Verfahrens zur Montage eines Antriebs an einem Stützelement einer Aufzugsanlage.

Fig. 1 zeigt eine schematische Ansicht eines Antriebs-Antriebsaufhängungseinheit 2 gemäss einer möglichen Ausgestaltung der Erfindung. Die Antriebs-Antriebsaufhängungseinheit 2 umfasst einen Antrieb 3, der über eine Antriebsaufhängung 7 angebracht ist. Fig. 2 zeigt eine schematische Schnittansicht der Antriebs-Antriebsaufhängungseinheit 2 aus Figur 1. Die Schnittansicht zeigt einen Schnitt entlang einer Wellenachse 61 einer Antriebswelle 15 des Antriebs 3 und parallel zu einer Längsachse der Führungsschiene (nicht gezeigt, siehe Figur 3). In den Figuren 1 und 2 ist die Wellenachse 61 des Antriebs 3 zumindest im Wesentlichen senkrecht zu der Drehachse 31 des Drehgelenks 9 ausgerichtet. Insbesondere ist das Antriebssystem 1 dazu eingerichtet, dass die Wellenachse 61 zumindest im Wesentlichen parallel zu einer antriebsseitigen Seitenwand einer Aufzugskabine verläuft.

Die Antriebsaufhängung 7 umfasst ein Drehgelenk 9 zur verkippbaren Lagerung des Antriebs 3 an dem Stützelement 5. Das Drehgelenk 9 umfasst ein Fixteil 21, welches an dem Stützelement 5 (nicht gezeigt, siehe Figur 3) befestigbar ist. Das Fixteil 21 weist eine bogenartige Kante 22 auf, welche unmittelbar über der Treibscheibe 13 verläuft. Das Drehgelenk 9 umfasst weiterhin ein erstes Aufhängungsteil 23, welches an dem Antrieb 3 befestigt ist. Das erste Aufhängungsteil 23 ist starr mit dem Antrieb 3 verbunden, insbesondere verschraubt. In der gezeigten Ausführungsformen weist das erste Aufhängungsteil 23 eine Öffnungen entlang der Drehachse 31 des Drehgelenks 9 auf. Wie aus Figur 1 und 2 hervorgeht weisst das Fixteil 21 zwei Öffnungen entlang der Drehachse 31 des Drehgelenks 9 auf. Wie beispielsweise in Fig. 2 gezeigt, erstreckt sich das Aufhängungsteil 23 zwischen die zwei Öffnungen des Fixteils 21 hinein. Durch das scharnierartige Ineinandergreifen des Fixteils und des ersten Aufhängungsteils kann beispielsweise die Biegesteifigkeit des Drehgelenks 9 gegenüber Drehmomenten senkrecht zu der Drehachse 31 des Drehgelenks 9 erhöht werden, insbesondere gegenüber Drehmomenten in Richtung der Längsachse der Führungsschiene. Durch die Öffnungen ist ein Verbindungsmittel 29 angeordnet. In der gezeigten Ausführungsform ist das Verbindungsmittel 29 als Bolzen, insbesondere als Gewindebolzen, ausgeführt.

Das Fixteil ist zweiteilig ausgeführt und weist ein erstes Blechteil (25) und ein zweites Blechteil (27) auf, wobei das erste Blechteil (25) zur Befestigung mit dem ersten Aufhängungsteil (23) und zur Befestigung am Stützelement (5) ausgebildet ist und wobei das zweite Blechteil (27) zur Befestigung mit dem zweiten Aufhängungsteil (41) ausgebildet. Das erste Blechteil (25) und das zweite Blechteil (27) sind bevorzugt durch Nieten (28) miteinander verbunden. Das zweite Blechteil (27) ist als U-Profil ausgebildet.

Die Antriebsaufhängung 7 umfasst eine Justiervorrichtung 11. Die Justiervorrichtung 11 umfasst das Fixteil 21 und ein zweites Aufhängungsteil 41. Das zweite Aufhängungsteil 41 kann relativ zu dem Fixteil 21 linear verschoben werden. In der Ausführungsform der Fig. 1, 2 und 3 kann das zweite Aufhängungsteil 41 durch Drehen einer Stellschraube 43 der Justiervorrichtung 11 relativ zu dem Fixteil 21 verschoben werden. Durch ein Verschieben des zweiten Aufhängungsteils 41 relativ zu dem Fixteil 21 kann eine Verkippung des Antrieb 3 um die Drehachse 31 des Drehgelenks 9 relativ zu dem Stützelement 5 eingestellt oder justiert werden. Insbesondere kann auch eine Verkippung der Antriebswelle 15 und einer auf der Antriebswelle 15 angeordneten Treibscheibe 13 relativ zu dem Stützelement 5 eingestellt werden. Das Einstellen einer Verkippung der Treibscheibe 13 kann beispielsweise bei der Verwendung eines Riemens als Tragmittel einen Schräglauf des Riemens vermeiden oder reduzieren.

Die Antriebsaufhängung 7 der gezeigten Ausführungsform umfasst ein zweites Isolationselemente 48, welche zwischen dem ersten Aufhängungsteil 23 und dem Fixteil 21 und zwischen dem zweiten Aufhängungsteil 41 und dem Fixteil 21 angeordnet sind. Insbesondere ist um das Verbindungsmittel 29 im Bereich der Öffnungen des ersten Aufhängungsteils 23 und des Fixteils 21 ein erstes Isolationselement 47 angeordnet. Die Isolationselemente 47, 48 sind dazu eingerichtet, die Ausbreitung von Vibrationen oder Körperschall von dem Antrieb 3 hin zu dem Stützelement 5 (siehe Figur 3) zu reduzieren, insbesondere zu dämpfen.

Der Antrieb 3 ist in der gezeigten Ausführungsform als getriebeloser Elektromotor ausgeführt. Die Antriebsaufhängung 7 umfasst eine Adapterplatte 33, welche an dem Elektromotor befestigt ist. Das erste Aufhängungsteil 23 und das zweite Aufhängungsteil 41 sind über die Adapterplatte 33 an dem Antrieb 3 befestigt.

Fig. 3 zeigt eine Ansicht der Ausführungsform die Antriebs-Antriebsaufhängungseinheit 2 verbaut zu einem Antriebssystems 1, wobei dazu die Antriebs-Antriebsaufhängungseinheit 2 in das Stützelement 5 eingeschoben und an diesem befestigt ist.. In der Fig. 3 ist das Stützelement als eine Führungsschiene zum Führen einer Aufzugskabine ausgebildet und wobei im Endbereich der Führungsschiene 5 eine Einschubmöglichkeit für das Fixteil 21 der Antriebsaufhängung 7 vorgesehen ist. Das Fixteil 21 ist starr mit dem Stützelement 5 verbunden.

Die Figuren 4 und 5 zeigen eine beispielhafte Ausführungsform einer Aufzugsanlage 51. Die Aufzugsanlage 51 umfasst ein Antriebssystem 1 nach hierin beschriebenen Ausführungsformen mit einem Antrieb 3 und einer Antriebsaufhängung 7 zur Befestigung des Antriebs 3 an einem Stützelement 5. Als Stützelement 5 ist in den Figuren 4 und 5 eine Führungsschiene zum Führen einer Aufzugskabine 53 vorgesehen. Die Aufzugskabine 53 ist über ein Tragmittel 57 mit einem Gegengewicht 55 verbunden. Das Tragmittel 57, beispielsweise ein Riemen, ist über eine Treibscheibe 13 des Antriebs 3 geführt. Der Antrieb 3 ist eingerichtet, das Tragmittel 57 anzutreiben und die Aufzugskabine 53 sowie das Gegengewicht 55 vertikal zu bewegen.

In den Figuren 4 und 5 ist der Antrieb 7 in einem oberen Endbereich der Aufzugsanlage 51 angeordnet. Wie beispielhaft in der Draufsicht auf die Aufzugsanlage 51 in Fig. 5 gezeigt, ist eine Wellenachse 61 des Antriebs 3 zumindest im Wesentlichen parallel zu einer antriebsseitigen Seitenwand 63 der Aufzugskabine 53 ausgerichtet. Die Drehachse 31 eines Drehgelenks der Antriebsaufhängung 7 ist zumindest im Wesentlichen senkrecht zu der Wellenachse 61 und zumindest im Wesentlichen senkrecht zu einer vertikalen Richtung ausgerichtet. Die Verkippung der Wellenachse 61 bezüglich einer vertikalen Richtung oder bezüglich der Längsachse der Führungsschiene ist beispielsweise zumindest im Wesentlichen senkrecht eingestellt.

Die Aufzugsanlage 51 der Figuren 4 und 5 weist ein weiteres Antriebssystem 71 gemäss hierin beschriebenen Ausführungsformen eines Antriebssystems auf. Das weitere Antriebssystem 71 umfasst einen weiteren Antrieb 73 und eine weitere Antriebsaufhängung 75 zur Befestigung des weiteren Antriebs 73 an einem weiteren Stützelement 79, welches in den Figuren 4 und 5 durch eine weitere Führungsschiene gebildet wird. Der weitere Antrieb 73 ist eingerichtet, ein weiteres Tragmittel 81 anzutreiben welches mit der Aufzugskabine 53 und einem weiteren Gegengewicht 77 verbunden ist. Die Verwendung eines weiteren Antriebssystems kann die Nutzung kleinerer oder leichterer Antriebe ermöglichen. Insbesondere kann ein Platzbedarf eines Antriebs in einem Schachtkopf oder einer Schachtgrube verringert werden. Ausserdem können kleinere oder leichtere Antriebe einfacher montiert werden.

Fig. 6 zeigt ein Verfahren 100 zur Montage eines Antriebs an einem Stützelement einer Aufzugsanlage in einer beispielhaften Ausführungsform. Bei 110 umfasst das Verfahren 100 ein Vormontieren des Antriebs (3) und der Antriebsaufhängung (7) zu einer Antriebs-Antriebsaufhängungseinheit (2). Ein erstes Aufhängungsteil und ein zweites Aufhängungsteil werden über eine Adapterplatte an dem Antrieb befestigt. Anschliessend wird der Antrieb so positioniert, dass zur Bildung eines scharnierartigen Drehgelenks ein Bolzen durch Öffnungen des ersten Aufhängungsteils des Fixteils geführt wird. Der Bolzen wird fixiert. Das Schritt kann in der Fabrik durchgeführt werden, so dass im Feld die fertig vormontierte Antriebs-Antriebsaufhängungseinheit vorliegt.

Nach dem Vormontieren erfolgt bei 120 ein Einschieben der Antriebs-Antriebsaufhängungseinheit in das Stützelement und in einer Endstellung des eingeschobenen Zustands ein Befestigen der Antriebs-Antriebsaufhängungseinheit am Stützelement, bspw. durch Festschrauben.

Bei 130 erfolgt ein Einstellen einer Verkippung des Antriebs um das Drehgelenk durch ein Drehen der Stellschraube. Die Verkippung des Antriebs oder der Wellenachse des Antriebs wird so eingestellt, dass die Wellenachse zumindest im Wesentlichen senkrecht zu einer vertikalen Richtung verläuft oder dass ein Schräglauf eines Riemens vermieden oder reduziert wird.

## Patentansprüche

1. Antriebssystem (1) für eine Aufzugsanlage, mit
einem Antrieb (3), und
einer Antriebsaufhängung (7) zur Befestigung des Antriebs (3) an einem Stützelement (5) der Aufzugsanlage,
wobei die Antriebsaufhängung (7) umfasst:
- ein Drehgelenk (9), über welches der Antrieb (3) am Stützelement (5) befestigbar ist und welches zur verkippbaren Lagerung des Antriebs (3) an dem Stützelement (5) ausgebildet ist; und
- eine Justiervorrichtung (11) zum Einstellen der Verkippung des Antriebs (3) um das Drehgelenk (9), wobei das Drehgelenk (9) umfasst:
ein Fixteil (21), welches zur Befestigung an dem Stützelement (5) eingerichtet ist; und
ein erstes Aufhängungsteil (23), welches an dem Antrieb (3) befestigt ist;
wobei das Fixteil (21) und das erste Aufhängungsteil (23) um eine Drehachse (31) drehbar miteinander verbunden sind,
wobei die Justiervorrichtung (11) umfasst:
ein zweites Aufhängungsteil (41), welches an dem Antrieb (3) befestigt ist und mit dem Fixteil (21) verbunden ist;
wobei das Fixteil (21) und das zweite Aufhängungsteil (41) einstellbar zueinander verschiebbar sind.
wobei das Fixteil (21) wenigstens zweiteilig ausgeführt ist und wenigstens ein erstes Blechteil (25) und wenigstens ein zweites Blechteil (27) aufweist, wobei das erste Blechteil (25) zur Befestigung mit dem ersten Aufhängungsteil (23) und zur Befestigung am Stützelement (5) ausgebildet ist, wobei das zweite Blechteil (27) zur Befestigung mit dem zweiten Aufhängungsteil (41) ausgebildet ist, wobei das erste Blechteil (25) und das zweite Blechteil (27) bevorzugt durch Nieten (28) miteinander verbunden sind, wobei das zweite Blechteil (27) bevorzugt als U-Profil ausgebildet ist.

2. Antriebssystem (1) nach einem der vorangehenden Ansprüche, wobei das Antriebssystem (1) so ausgebildet ist, dass es im montierten Zustand eine im Wesentlichen horizontal verlaufende Welle bzw. Wellenachse (61) mit einer in der Welle ausgebildeten Treibscheibe (13) umfasst.

3. Antriebssystem (1) nach Anspruch 2, wobei das Drehgelenk (9) oberhalb der im Wesentlichen horizontal verlaufenden Wellenachse (61) angeordnet ist; und wobei die Justiervorrichtung (11) unterhalb der Wellenachse (61) angeordnet ist.

4. Antriebssystem (1) nach einem der vorangehenden Ansprüche, umfassend eine Führungsschiene zum Führen einer Aufzugskabine, wobei die Führungsschiene das Stützelement (5) bildet.

5. Antriebssystem (1) nach einem der vorangehenden Ansprüche, wobei das Fixteil (21) so ausgebildet ist, dass es wenigstens eine bogenartige Kante (22) aufweist, wobei die bogenartige Kante (22) im montierten Zustand bevorzugt unmittelbar oberhalb einer Treibscheibe (13) verläuft.

6. Antriebssystem (1) nach einem der vorangehenden Ansprüche, wobei das Fixteil (21) und das Stützelement (5) so ausgebildet sind, dass das Fixteil (21) teilweise in das Stützelement (5) einschiebbar und in einer Endstellung des eingeschobenen Zustands am Stützelement (5) befestigbar ist.

7. Antriebssystem (1) nach einem der vorangehenden Ansprüche, wobei das erste Aufhängungsteil (23) mindestens eine erste Öffnung und das Fixteil (21) mindestens eine zweite Öffnung aufweist; und wobei das Drehgelenk (9) ein Verbindungselement (29) umfasst, welches durch die mindestens eine erste Öffnung und die mindestens eine zweite Öffnung geführt ist.

8. Antriebssystem (1) nach einem den vorangehenden Ansprüche, wobei die Verkippung des Antriebs (3) um das Drehgelenk (9) durch Verschiebend des zweiten Aufhängungsteils (41) relativ zu dem Fixteil (21) einstellbar ist.

9. Antriebssystem (1) nach einem der vorhergehenden Ansprüche, wobei die Antriebsaufhängung (7) mindestens ein erstes Isolationselement (47) umfasst, wobei das erste Isolationselement (47) eingerichtet ist, eine Übertragung von Vibrationen oder Körperschall von dem Antrieb (3) auf das Stützelement (5) zu reduzieren oder zu verhindern, wobei das erste Isolationselement (47) bevorzugt am Drehgelenk 9 angebracht ist, wobei die Antriebsaufhängung bevorzugt ein zweites Isolationselement (48) aufweist, wobei das zweite Isolationselement (48) bevorzugt an der Justiervorrichtung (11) angebracht ist.

10. Aufzugsanlage (51), mit
einem Antriebssystem (1) nach einem der vorhergehenden Ansprüche;
einer Aufzugskabine (53); und
einem Gegengewicht (55), welches über ein Tragmittel (57) mit der Aufzugskabine (53) verbunden ist;
wobei der Antrieb (3) zum Antreiben des Tragmittels (57) eingerichtet ist.

11. Aufzugsanlage (51) nach Anspruch 10, wobei der Antrieb (3) in einem oberen Endbereich der Aufzugsanlage (51) angeordnet ist und bevorzugt mindestens ein weiteres Antriebssystem (71) umfasst wobei bevorzugt das Tragmittel (57) einen Riemen umfasst, wobei bevorzugt die Aufzugskabine (53) eine dem Antriebssystem (1) zugewandte antriebsseitige Seitenwand (63) aufweist; und wobei bevorzugt eine Wellenachse (61) des Antriebs zumindest im Wesentlichen parallel zu der antriebsseitigen Seitenwand (63) verläuft, wobei die Aufzugsanlage (51)

12. Verfahren zur Montage eines Antriebs (3) an einem Stützelement (5) einer Aufzugsanlage (51) nach einem der Ansprüche 10 oder **11,** mit
Vormontieren des Antriebs (3) und der Antriebsaufhängung (7) zu einer Antriebs-Antriebsaufhängungseinheit (2);
Einschieben der Vormontierten Antriebs-Antriebsaufhängungseinheit (2) in das Stützelements (5) bis zum Erreichen einer Endposition und anschliessendes befestigen der Antriebs-Antriebsaufhängungseinheit (2) am Stützelement (5); und
Einstellen einer Verkippung des Antriebs (3) um das Drehgelenk (9).

## Claims

1. A drive system (1) for an elevator installation, comprising
a drive (3), and
a drive suspension (7) for fastening the drive (3) to a support element (5) of the elevator installation,
wherein the drive suspension (7) comprises:
- a rotary joint (9), by means of which the drive (3) can be fastened to the support element (5) and which is designed for tiltably mounting the drive (3) on the support element (5); and
- an adjustment device (11) for setting the tilt of the drive (3) about the rotary joint (9), wherein the rotary joint (9) comprises:
a fixing part (21) which is designed for fastening to the support element (5); and
a first suspension part (23) which is fastened to the drive (3);
wherein the fixing part (21) and the first suspension part (23) are rotatably connected to each other about an axis of rotation (31),
wherein the adjustment device (11) comprises:
a second suspension part (41) which is fastened to the drive (3) and connected to the fixing part (21);
wherein the fixing part (21) and the second suspension part (41) are displaceable relative to one another in a settable manner.
wherein the fixed part (21) is designed in at least two parts and has at least one first sheet metal part (25) and at least one second sheet metal part (27), wherein the first sheet metal part (25) is designed for fastening to the first suspension part (23) and for fastening to the support element (5), wherein the second sheet metal part (27) is designed for fastening to the second suspension part (41), wherein the first sheet metal part (25) and the second sheet metal part (27) are preferably connected to one another by rivets (28), wherein the second sheet metal part (27) is preferably designed as a U-profile.

2. The drive system (1) according to any of the preceding claims, wherein the drive system (1) is designed such that, in the installed state, it comprises a substantially horizontally extending shaft or shaft axis (61) having a friction drive pulley (13) formed in the shaft.

3. The drive system (1) according to claim 2, wherein the rotary joint (9) is arranged above the substantially horizontal shaft axis (61); and wherein the adjustment device (11) is arranged below the shaft axis (61).

4. The drive system (1) according to any of the preceding claims, comprising a guide rail for guiding an elevator car, wherein the guide rail forms the support element (5).

5. The drive system (1) according to any of the preceding claims, wherein the fixed part (21) is designed such that it has at least one arc-like edge (22), wherein the arc-like edge (22) preferably extends directly above a friction drive pulley (13) in the installed state.

6. The drive system (1) according to any of the preceding claims, wherein the fixed part (21) and the support element (5) are designed such that the fixed part (21) can be partially inserted into the support element (5) and can be fastened to the support element (5) in an end position of the inserted state.

7. The drive system (1) according to any of the preceding claims, wherein the first suspension part (23) has at least one first opening and the fixing part (21) has at least one second opening; and wherein the rotary joint (9) comprises a connecting element (29) which is guided through the at least one first opening and the at least one second opening.

8. The drive system (1) according to any of the preceding claims, wherein the tilt of the drive (3) about the rotary joint (9) can be set by displacing the second suspension part (41) relative to the fixing part (21).

9. The drive system (1) according to any of the preceding claims, wherein the drive suspension (7) comprises at least one first isolation element (47), wherein the first isolation element (47) is configured to reduce or prevent the transmission of vibrations or structure-borne noise from the drive (3) to the support element (5), wherein the first isolation element (47) is preferably attached to the rotary joint 9, wherein the drive suspension preferably has a second isolation element (48), wherein the second isolation element (48) is preferably attached to the adjustment device (11).

10. An elevator installation (51), comprising
a drive system (1) according to any of the preceding claims;
an elevator car (53); and
a counterweight (55) which is connected to the elevator car (53) via a carrier means (57);
wherein the drive (3) is designed to drive the carrier means (57).

11. The elevator installation (51) according to claim 10, wherein the drive (3) is arranged in an upper end region of the elevator installation (51) and preferably comprises at least one further drive system (71), wherein the carrier means (57) preferably comprises a belt, the elevator car (53) preferably has a drive-side side wall (63) facing the drive system (1); and wherein a shaft axis (61) of the drive preferably extends at least substantially parallel to the drive-side side wall (63), wherein the elevator installation (51)

12. A method for installing a drive (3) on a support element (5) of an elevator installation (51), according to any of claim 10 or 11, comprising
pre-installation of the drive (3) and the drive suspension (7) to form a drive/drive suspension unit (2);
inserting the pre-installed drive suspension unit (2) into the support element (5) until an end position is reached and subsequently fastening the drive suspension unit (2) to the support element (5); and
setting a tilt of the drive (3) about the rotary joint (9).

## Revendications

1. système d'entraînement (1) pour une installation d'ascenseur, comprenant
un entraînement (3), et
une suspension d'entraînement (7) pour fixer l'entraînement (3) à un élément de support (5) de l'installation d'ascenseur,
dans lequel la suspension d'entraînement (7) comprend
- une articulation tournante (9), par laquelle l'entraînement (3) peut être fixé à l'élément de support (5) et qui est conçue pour le montage basculant de l'entraînement (3) sur l'élément de support (5) ; et
- un dispositif d'ajustement (11) pour ajuster le basculement de l'entraînement (3) autour de l'articulation pivotante (9), l'articulation pivotante (9) comprenant
une partie fixe (21) adaptée pour être fixée à l'élément de support (5) ; et
un premier élément de suspension (23) fixé à l'entraînement (3) ;
dans lequel la partie fixe (21) et la première partie de suspension (23) sont reliées l'une à l'autre de manière rotative autour d'un axe de rotation (31),
dans lequel le dispositif d'ajustement (11) comprend
une deuxième partie de suspension (41) qui est fixée à l'entraînement (3) et qui est reliée à la partie fixe (21) ;
la partie fixe (21) et la deuxième partie de suspension (41) pouvant être déplacées de manière réglable l'une par rapport à l'autre.
la pièce fixe (21) étant réalisée au moins en deux parties et présentant au moins une première partie de tôle (25) et au moins une deuxième partie de tôle (27), la première partie de tôle (25) étant conçue pour la fixation avec la première partie de suspension (23) et pour la fixation à l'élément de support (5), la deuxième pièce de tôle (27) étant conçue pour être fixée à la deuxième pièce de suspension (41), la première pièce de tôle (25) et la deuxième pièce de tôle (27) étant de préférence reliées entre elles par des rivets (28), la deuxième pièce de tôle (27) étant de préférence conçue comme un profilé en U.

2. Système d'entraînement (1) selon l'une des revendications précédentes, dans lequel le système d'entraînement (1) est conçu de telle sorte qu'il comprend, à l'état monté, un arbre ou axe d'arbre (61) s'étendant sensiblement horizontalement avec une poulie motrice (13) formée dans l'arbre.

3. système d'entra nement (1) selon la revendication 2, dans lequel l'articulation tournante (9) est disposée au-dessus de l'axe d'arbre (61) s'étendant sensiblement horizontalement ; et dans lequel le dispositif d'ajustement (11) est disposé au-dessous de l'axe d'arbre (61).

4. Système d'entraînement (1) selon l'une des revendications précédentes, comprenant un rail de guidage pour guider une cabine d'ascenseur, le rail de guidage formant l'élément de support (5).

5. Système d'entraînement (1) selon l'une des revendications précédentes, dans lequel la partie fixe (21) est conçue de telle sorte qu'elle présente au moins une arête (22) en forme d'arc, l'arête (22) en forme d'arc s'étendant de préférence directement au-dessus d'une poulie motrice (13) à l'état monté

6. Système d'entraînement (1) selon l'une des revendications précédentes, dans lequel la partie fixe (21) et l'élément de support (5) sont conçus de telle sorte que la partie fixe (21) peut être partiellement insérée dans l'élément de support (5) et peut être fixée à l'élément de support (5) dans une position finale de l'état inséré.

7. Système d'entraînement (1) selon l'une des revendications précédentes, dans lequel la première partie de suspension (23) présente au moins une première ouverture et la partie fixe (21) présente au moins une deuxième ouverture ; et dans lequel le joint tournant (9) comprend un élément de liaison (29) qui est guidé à travers la au moins une première ouverture et la au moins une deuxième ouverture.

8. Système d'entraînement (1) selon l'une des revendications précédentes, dans lequel le basculement de l'entraînement (3) autour de l'articulation pivotante (9) est réglable par déplacement de la deuxième partie de suspension (41) par rapport à la partie fixe (21).

9. Système d'entraînement (1) selon l'une des revendications précédentes, dans lequel la suspension d'entraînement (7) comprend au moins un premier élément d'isolation (47), le premier élément d'isolation (47) étant agencé pour réduire ou empêcher la transmission de vibrations ou de bruits de structure de l'entraînement (3) à l'élément de support (5) , le premier élément d'isolation (47) étant de préférence monté sur l'articulation tournante 9, la suspension d'entraînement comportant de préférence un deuxième élément d'isolation (48), le deuxième élément d'isolation (48) étant de préférence monté sur le dispositif d'ajustement (11).

10. installation d'ascenseur (51), avec
un système d'entraînement (1) selon l'une des revendications précédentes ;
une cabine d'ascenseur (53) ; et
un contrepoids (55) qui est relié à la cabine d'ascenseur (53) par un moyen de support (57) ;
l'entraînement (3) étant conçu pour entraîner le moyen de support (57).

11. Installation d'ascenseur (51) selon la revendication 10, dans laquelle l'entraînement (3) est disposé dans une zone d'extrémité supérieure de l'installation d'ascenseur (51) et comprend de préférence au moins un autre système d'entraînement (71), dans laquelle de préférence le moyen de support (57) comprend une courroie, dans laquelle de préférence la cabine d'ascenseur (53) présente une paroi latérale (63) côté entraînement tournée vers le système d'entraînement (1) ; et dans laquelle de préférence un axe d'arbre (61) de l'entraînement s'étend au moins sensiblement parallèlement à la paroi latérale (63) côté entraînement, dans laquelle l'installation d'ascenseur (51) comprend au moins un système d'entraînement (71).

12. procédé de montage d'un entraînement (3) sur un élément de support (5) d'une installation d'ascenseur (51) selon l'une des revendications 10 ou 11, comprenant
pré-assemblage de l'entraînement (3) et de la suspension d'entraînement (7) pour former une unité d'entraînement-suspension d'entraînement (2
l'insertion de l'unité de suspension d'entraînement préassemblée (2) dans l'élément de support (5) jusqu'à ce qu'elle atteigne une position finale, puis la fixation de l'unité de suspension d'entraînement (2) à l'élément de support (5) ; et
Réglage d'un basculement de l'entraînement (3) autour de l'articulation pivotante (9).
